# EUROPÄISCHE PATENTSCHRIFT

(11) **EP 0 217 297 B1**
(45) Veröffentlichungstag und Bekanntmachung des Hinweises auf die Patenterteilung: **22.01.1992**
(21) Anmeldenummer: 86113243.9
(22) Anmeldetag: 26.09.1986
(51) Int. Cl.: B61L 1/18

(54) **Gleisstromkreis mit oder ohne Isolierstösse für Eisenbahnanlagen**
Track circuit with or without insulated joints for railway systems
Circuit de voie avec ou sans joints isolants pour installations de chemin de fer

(30) Priorität: 28.09.1985 DE 3534708
(43) Veröffentlichungstag der Anmeldung: 08.04.1987
(73) Patentinhaber: IVV Ingenieurgesellschaft für Verkehrsplanung und Verkehrssicherung GmbH, D-38100 Braunschweig (DE)
(72) Erfinder: Fricke, Hans, Prof. Dr.-Ing., D-3340 Wolfenbüttel (DE)
(74) Vertreter: Döring, Rudolf

(56) Entgegenhaltungen:
- GB-A- 865 365
- US-A- 3 663 809
- ELEKTRISCHE BAHNEN, Band 81, Nr. 7, Juli 1983, Seiten 216-226, München, DE; W. BETHGE: "Die Lokomotivbaureihe 120 - Beeinflussungsuntersuchungen bezüglich der Fernmelde- und Sicherungsanlagen"

## Beschreibung

Die Erfindung betrifft einen Gleisstromkreis mit oder ohne Isolierstöße für Eisenbahnanlagen, bei dem der Anfang des zu überwachenden Gleisabschnittes mit einer Wechselspannungsquelle über Anschlußklemmen verbunden ist und am Ende des Gleisabschnittes der Länge l_{GK} die noch vorhandene Wechselspannung abgegriffen und zur Anzeige des Frei- oder Besetzt-Zustandes verwendet wird.

Bei den bekannten Gleisstromkreisen vorgenannter Art, wird der Frei- oder Besetzt-Zustand aus der Amplitude der am Ende des Gleisabschnittes meßbaren Gleisspannung U_{G} abgeleitet. Derartige Gleisstromkreise sind z.B. aus der Zeitschrift "Elektrische Bahnen", Band 81, Nr. 7, Juli 1983, Seiten 216-226 bekannt.

Bei der Einspeisung einer Spannung Uₐ mit der Frequenz f_{GK} in das als Leitung wirkende Gleis sinkt die Amplitude der Spannung mit wachsender Länge l_{GK} des Gleisstromkreises infolge der durch das Gleis und die Bettung gegebenen Längs- und Querdämpfung im Frei-Zustand des Gleisabschnittes kontinuierlich ab, so daß am Ende des Gleisabschnittes noch die Gleisspannung U_{G} vorhanden ist. Im Besetzt-Zustand führen die in den Gleisabschnitt einlaufenden Achsen zu einem Kurzschluß, so daß am Ende des Gleises praktisch keine Gleisspannung U_{G} vorhanden ist.

Die im Frei-Zustand am Ende des Gleisabschnittes meßbare Spannung ist abhängig von dem Zustand der Bettung des Gleisabschnittes. Bei schlechtester Bettung ergibt sich im Frei-Zustand des Gleisabschnittes die kleinste Gleisspannung U_{GsF}, während bei bester Bettung am Ende des Gleisstromkreises im Frei-Zustand die größte Gleisspannung U_{GgF} auftritt. Führen im Besetzt-Zustand die in den Gleisabschnitt einlaufenden Achsen nicht zu einem vollständigen Kurzschluß, so ist am Ende des Gleisabschnittes die Gleisspannung U_{G} nicht gleich Null, sondern bei bester Bettung tritt der relativ große Spannungswert U_{GgB} und bei schlechter Bettung der wesentlich kleinere Spannungswert U_{GsB} auf.

Um durch die Spannungsmessung am Ende des Gleisstromkreises feststellen zu können, ob der Gleisabschnitt frei oder besetzt ist, muß von ungünstigsten Verhältnissen ausgegangen werden, d.h. es muß noch eine hinreichende Differenz zwischen den im Frei- bzw. Besetzt-Zustand auftretenden geringsten Spannungen feststellbar sein. Somit ergibt sich ein spannungsmäßiger Arbeitsbereich A=U_{GsF}-U_{GgB} mit einer innerhalb dieses Arbeitsbereiches liegenden Vergleichsspannung, die im folgenden auch als Schwellwertspannung U_{S} bezeichnet wird. Da die bei schlechter Bettung im Frei-Zustand meßbare Spannung U_{GsF} und die im Besetzt-Zustand bei guter Bettung meßbare Spannung U_{GgB} nicht nur mit zunehmender Länge des Gleisabschnittes kleiner werden, sondern die Spannung U_{GsF} schneller abnimmt als die Spannung U_{GgB}, wird der Arbeitsbereich A mit zunehmender Länge des Gleisabschnittes bzw. des Gleisstromkreises immer kleiner und erreicht schließlich den Wert A=0. Hierdurch wird die theoretische Grenzlänge des Gleisabschnittes bestimmt, bei der allerdings keine Messung mehr möglich ist. In der Praxis muß stets ein endlicher, d.h. auswertbarer Arbeitsbereich A vorhanden sein, der nur denn gegeben ist, wenn U_{GsF} hinreichend größer ist als U_{GgB}.

Um die wirksamen Längen von Gleisstromkreisen zu vergrößern ist es bekannt, den Dämpfungskoeffizienten α des als Leitung wirkenden Gleises durch laufende Parallelschaltung von Kondensatoren zu dem Gleis, beispielsweise in Abständen von 100 m herabzusetzen und bei isolierstoßlosen Gleisstromkreisan mit möglichst niedrigen Frequenzen zu arbeiten. Gleisstromkreise mit parallel geschalteten Kondensatoren zwischen den Gleisen arbeiten nur zuverlässig, wenn keine Unterbrechung in den Zuleitungen und Anschlüssen der Kondensatoren auftreten.

Eine andere Möglichkeit zur Vergrößerung der Länge der zu überwachenden Gleisabschnitte besteht darin, mehrere kürzere Gleisstromkreise in Kaskade zu schalten, jedoch stellt dies eine schaltungstechnisch sehr aufwendige Lösung dar.

Der Erfindung liegt die Aufgabe zugrunde, einen Gleisstromkreis der eingangs genannten Art so weiterzubilden, daß Gleisabschnitte wesentlich größerer Länge überwacht und zudem auch der Zustand der Bettung kontinuierlich angezeigt werden kann.

Zur Lösung vorstehender Aufgabe ist der eingangs genannte Gleisstromkreis so ausgebildet, daß zur Erzeugung eines dynamischen Signals im Zuge des Gleisabschnittes zwischen den Gleisen eine Schaltungsanordnung, bestehend aus einer Reihenschaltung eines niederohmigen Widerstandes und eines periodisch betätigbaren Schalters zur periodischen Änderung (Modulation) der Amplituden der Wechselspannung mit einer im Vergleich zur Wechselspannung wesentlich geringeren Frequenz und eine die Amplitudenänderung dieser Wechselspannung mit der bei bester Bettung und im Besetzt--Zustand beim Öffnen und Schließen des Schalters am Ende des Gleisabschnittes auftretenden Amplitudenänderung vergleichende sowie anzeigende Einrichtung vorgesehen sind.

Die periodische Änderung bzw. Modulation der Amplituden der am Ende des Gleisabschnittes abnehmbaren Wechselspannung hat zur Folge, daß die am Ende des Gleisabschnittes abgreifbaren Absolut-Werte der Wechselspannung durch die Modulation mit Hilfe des periodisch betätigbaren Schalters unterschiedliche Amplitudenänderungen erfahren und daß ein Vergleich dieser unterschiedlichen Amplitudenänderung als Kriterium für die Feststellung des Frei- oder Besetzt-Zustandes des Gleisabschnittes auswertbar ist. Es kommt somit nicht mehr darauf an, daß die bei schlechtester Bettung und dem Frei-Zustand abgreifbare Spannung U_{GsF} größer ist, als die bei guter Bettung und dem Besetzt-Zustand abgreifbare Spannung U_{GgB}, um einen auswertbaren Arbeitsbereich A zu haben, sondern der neue Gleisstromkreis ermöglicht eindeutige Anzeigen des Besetzt- bzw. Frei-Zustandes des Gleisabschnittes in Abhängigkeit von den Absolut-Werten der beiden vorgenannten Spannungen bis zu einer Lange des Gleisabschnittes, bei dem die Amplitudenänderungen dieser Spannungen sich nicht mehr signifikant genug voneinander unterscheiden.

Der neue Gleisstromkreis kann mit einer Wechselspannung von beispielsweise 100 Hz bis zu einigen kHz betrieben werden. Wichtig ist, daß in Abhängigkeit von der Frequenz der Wechselspannung die periodische Änderung der Amplituden durch die periodische Betätigung des Schalters mit einer Frequenz erfolgt, die mindestens etwa um den Faktor 10 kleiner ist als die Frequenz der Wechselspannungsquelle.

Der niederohmige Widerstand muß etwa die Größenordnung des Achswiderstandes aufweisen.

Durch das Schließen des periodisch betätigbaren Schalters wird der Besetzt-zustand des Gleises in etwa simuliert bzw. der Besetzt-Zustand am Ende des Gleisabschnittes nachgebildet. Im Frei-Zustand des zu überwachenden Gleisabschnittes tritt bei periodischer Betätigung des Schalters mit der Frequenz f_{sch} das dynamische Signal mit der Amplitudenänderung ΔU_{GF} auf, während im Besetzt-Zustand, in dem das Gleis durch die eingelaufenen Achsen praktisch kurzgeschlossen ist, beim Parallelschalten des niederohmigen Widerstandes die Amplitudenänderung ΔU_{GB} erzeugt wird, die verschwindend klein ist, so daß durch einen Vergleich der Amplitudenänderung mit einer sehr niedrigen Schwellwertspannung U_{S} der Frei-Zustand für ΔU_{GF} größer als U_{S} und der Besetzt-Zustand für ΔU_{GF} kleiner als U_{S} auch bei sehr großer Länge des Gleisstromkreises und großen Schwankungen des Bettungswiderstandes einwandfrei unterschieden werden kann. Die Schwellwertspannung U_{S} wird dabei bestimmt durch die bei bester Bettung im Besetzt-Zustand beim Öffnen und Schließen des Schalters am Ende des Gleisabschnittes auftretende Amplitudenänderung.

Aus der im Frei-Zustand auftretenden Amplitudenänderung kann gleichzeitig laufend der Zustand der Bettung überwacht werden, da die Amplitudenänderung mit besser werdender Bettung zunimmt und umgekehrt.

Die Schaltungsanordnung zur periodischen Änderung der Amplituden der Wechselspannung kann an jeder Stelle zwischen dem Anfang und Ende das Gleisabschnittes angeordnet sein. Zweckmäßig wird sie jedoch gemäß Anspruch 2 am Ende des Gleisabschnittes angeordnet. Hierdurch wird die Installation vereinfacht, da keine besondere längs des Gleisabschnittes verlaufende Verbindungsleitungen erforderlich sind.

Um die mit der Schaltfrequenz ablaufende Amplitudenänderung der am Ende des zu überwachenden Gleisabschnittes vorhandenen Gleisspannung U_{G} zu erfassen und der Anzeigeeinrichtung zuzuleiten, sind verschiedene Schaltungsanordnungen möglich, die in den Ansprüchen 3 bis 7 wiedergegeben sind.

Während sich bei einer Anordnung gemäß Anspruch 3 die am Ende des Gleisstromkreises als Hüllkurve einer amplitudenmodulierten Schwingung auftretende Amplitudenänderung U_{G}=f(t) unmittelbar durch die Demodulation der Gleisspannung U_{G}=f(t) als für die Anzeige auswertbare Größe ergibt, kann sie entsprechend den Ansprüchen 4 bis 6 auch erst nach Gleichrichtung oder Umsetzung in einen anderen Frequenzbereich ausgewertet werden.

Gemäß dem Anspruch 7 ist für die Auswertung der Amplitudenänderung als Bezugsgröße keine konstante Schwellwertspannung U_{S} vorgesehen, sondern die Schwellwertspannung ist bei dieser Ausführung eine sich periodisch linear ändernde Vergleichsspannung mit einer Frequenz f_{abt}, die sich beispielsweise sägezahnförmig ändert, so daß mit der Schwellwertspannung U_{S}=f(t) der gesamte Bereich der Gleisspannung U_{G} laufend periodisch abgetastet wird. Die Anzahl n der Wechsel zwischen der Frei- und Besetzt-Anzeige ist ein Maß für die Amplitudenänderung, die ihrerseits wiederum das Kriterium für die Frei- bzw. Besetzt-Anzeige darstellt.
Unter Beibehaltung der Auswertung gemäß den Ansprüchen 3 bis 7 ist eine weitere Variante des Gleisstromkreises nach Anspruch 8 möglich.

Anhand der Zeichnung wird ein Beispiel der Erfindung erläutert.

Es zeigen:
- Fig. 1: einen Gleisstromkreis mit Isolierstößen und am Ende vorgesehener Schaltungsanordnung,
- Fig. 2: den Verlauf der Gleisspannungen U_{G} in Abhängigkeit von der Länge des Gleisabschnittes l_{GK} im Frei- und Besetzt-Zustand für zwei verschiedene Gleisbettungen,
- Fig. 3a: entsprechend Fig. 1 einen Gleisstromkreis bekannter Art nach Einlaufen einer Achse,
- Fig. 3b: die Gleisspannung U_{G} am Ende des Gleisstromkreises nach Fig. 3a beim Durchlaufen einer Achse,
- Fig. 3c: den zeitlichen Verlauf der Amplitudenänderung der Gleisspannung U_{G} eines freien Gleisstromkreises gemäß Fig. 1 bei guter und schlechter Bettung,
- Fig. 3d: eine Darstellung gemäß Fig. 3c bei besetztem Gleisstromkreis,
- Fig. 4a: eine erste Auswertschaltung für den Gleisstromkreis durch Demodulation der Gleisspannung U_{G},
- Fig. 4b: eine weitere Schaltung für die Auswertung der Gleisspannung U_{G} mit Hilfe einer mit der Schaltfrequenz f_{sch} arbeitenden Anordnung,
- Fig. 4c: eine Schaltung zur Auswertung der Gleisspannung U_{G} mit Hilfe einer Gleichrichteranordnung,
- Fig. 5: eine Schaltung zur Auswertung der Gleisspannung U_{G} mit Hilfe einer Anordnung zum Herausfiltern einer Grundschwingung aus dem Verlauf der modulierten Wechselspannung,
- Fig. 6: eine schematische Darstellung einer Auswertung der Gleisspannung U_{G} in Verbindung mit einer linear ansteigenden Schwellwertspannung,
- Fig. 7: die Schaltungsanordnung zur Auswertung der Gleisspannung U_{G} nach dem Schaltschema der Fig. 6 mit Hilfe eines Abtastgenerators.

Der in der Fig. 1 wiedergegebene Gleisstromreis weist eine Länge l_{GK} auf. Die Schienen 1 und 2 dieses Gleisstromkreises erstrecken sich von den Isolierstößen 3 bis zu den Isolierstößen 4. Im Bereich der Isolierstöße 3 ist zwischen den Schienen 1 und 2 eine Wechselspannungsquelle 5 vorgesehen, welche eine Wechselspannung mit der Amplitude U_{A} und der Frequenz f_{GK} über einen Widerstand 6 in den Gleisstromkreis einspeist, bei welchem die Schienen 1 und 2 als stromführende Leiter dienen.

In dem Schaltbild ist zwischen den Schienen 1 und 2 ein Widerstand 7 dargestellt, welcher in Abhängigkeit von dem Bettungsleitwert G_{B} eine unterschiedliche Größe einnehmen kann.

Der Dämpfungskoeffizient α des Gleises und der Wellenwiderstand Z_{L} des Gleises hängen in ihrer Größe von dem vorgenannten Bettungsleitwert G_{B} ab, für den bei guter Bettung der auf die Längeneinheit bezogene Wert G'_{Bg}=0,1 S/km und bei schlechter Bettung der Wert G'_{Bs}= 0,7 S/km in Betracht kommen.

In dem dargestellten Beispiel der Fig. 1 sind am Ende der Schienen 1 und 2 Anschlußklemmen 8 und 9 vorgesehen für den Abgriff der an diesem Ende der Schienen noch vorhandenen Gleisspannung U_{G} der Frequenz f_{GK}. Parallel zu diesen Klemmen 8 und 9 ist eine Reihenschaltung aus einem niederohmigen Widerstand R_{AP} mit einem Schalter 10 vorgesehen, welcher in Richtung des Doppelpfeiles betätigt wird und mit einer Schaltfrequenz f_{sch} öffnet und schließt. Der niederohmige Widerstand R_{AP} hat etwa die Größenordnung des Achswiderstandes eines in den Gleisabschnitt einfahrenden Zuges. Z.Zt. wird mit einem Achswiderstand in der Größenordnung von 0,5 bis 1 Ohm gerechnet.

Bei geschlossenem Schalter 10 wird somit etwa der Besetzt-Zustand des Gleisstromkreises nachgebildet. Durch den dabei angeschalteten Widerstand R_{AP} zwischen den Anschlußklemmen 8 und 9 des Gleisstromkreises ergibt sich demgemäß auch eine Gleisspannung U_{G}, deren Amplitude angenähert dem Besetzt-Zustand des Gleisstromkreises entspricht. Ist der Gleisstromkreis frei, so ist bei abgeschaltetem Widerstand R_{AP}, also bei geöffnetem Schalter 10, die Amplitude der Gleisspannung U_{G} um die Amplitudenänderung ΔU_{GF} größer als bei angeschaltetem Widerstand R_{AP}, so daß sich in dem dargestellten Zustand der im rechten Teil der Fig. 1 wiedergegebene zeitliche Ablauf ΔU_{GF}=f(t) ergibt.

Da die Amplitudenänderung auch abhängig ist von der Gleisbettung, ergeben sich bei guter Bettung des Gleises relativ große Amplitudenänderungen ΔU_{GF} und bei schlechter Bettung entsprechend geringere Werte für ΔU_{GF}, wie auch aus der Fig. 3c ersichtlich ist. Diese zeigt im rechten Teil die Schaltung nach Fig. 1 bei offenem und geschlossenem Schalter 10 und im linken Teil die unterschiedlichen Amplitudenänderungen für gute Bettung G'_{Bg} und schlechte Bettung G'_{Bs} im Frei-Zustand des Gleisabschnittes.

Ist der Gleisstromkreis besetzt, dann ist bereits entsprechend dem Widerstand der eingelaufenen Achsen die Amplitude der Gleisspannung U_{GB} sehr klein, so daß beim Anschalten des Widerstandes R_{AP} kaum noch eine Amplitudenänderung ΔU_{GB} der Gleisspannung auftritt. Dies ergibt sich auch aus der Fig. 3d, welche im rechten Teil einen Abschnitt der Schaltung nach Fig. 1 bei in den Gleisstromkreis eingelaufener Achse mit dem Achswiderstand R_{A} und den verschiedenen Stellungen des Schalters 10sowie die zugehörigen Gleisspannungen U_{G} im linken Teil der Figur in Abhängigkeit von der Zeit wiedergibt. Min erkennt, daß im Besetzt-Zustand des Gleises die Amplitudenänderung ΔU_{GB} infolge der Schalterbetätigung nur sehr gering ist, und zwar sowohl bei guter Bettung G'_{Bg}, als auch bei schlechter Bettung G'_{Bs}.

Aus dem unterschiedlichen Verlauf der Gleisspannung U_{G} gemäß dem Bettungszustand des Gleises ist zu entnehmen, daß die erfindungsgemäß vorgesehene Ausbildung des Gleisstromkreises eine Auswertung durch Erfassen der Amplitudenänderung mit Hilfe des Belastungswiderstandes R_{AP} über wesentlich größere Längen l_{GK} ermöglicht, als dies bisher der Fall war.

Die Gleisspannung ändert sich über die Länge l_{GK} des Gleisstromkreises, d.h. über die Länge des Gleisabschnittes bei Annahme des angepaßten Zustandes entsprechend der Funktion U_{G}=U_{A}.e^{-αl}GK. Da der Dämpfungskoeffizient α von dem Bettungszustand des Gleises abhängig ist, ergeben sich unterschiedliche Kurvenverläufe für die Gleisspannung U_{G}. In der Fig. 2 sind aufgetragen die Gleisspannungen U_{G} bei Bettungsleitwerten von G'=0,1 S/km und G'=0,7 S/km, wie sie den Grenzwerten in der Praxis entsprechen, wobei der Verlauf von U_{G} im Frei-Zustand durch den Index BgF bzw. BsF, und im Besetzt-Zustand durch den jeweiligen Index BgB bzw. BsB gekennzeichnet ist.

Der Arbeitsbereich der bisher bekannten Gleisstromkreise liegt zwischen den beiden in der Fig. 2 mit einer Schraffur versehenen Kurven. Dabei ist für die Länge l₁ der entsprechende Arbeitsbereich A mit der zugehörigen Schwellwertspannung U_{S} als Mittelwert zwischen den Spannungen U_{GsF} und U_{GgB} eingezeichnet. Die bisherige Arbeitsweise des Gleisstromkreises setzt eine höhere Spannung U_{GsF} gegenüber der anderen Spannung U_{GgB} voraus, um bei einem Vergleich mit der Schwellwertspannung U_{S} eine eindeutige Aussage über den Frei- bzw. Besetzt-Zustand des Gleises bei jedem Bettungszustand im Bereich der angegebenen Bettungsleitwerte sicherzustellen. Der Arbeitsbereich A wird mit zunehmender Länge l_{GK} des Gleisabschnittes kleiner und wird an der Kreuzungsstelle der schraffierten Kurven gleich Null. Die der Kreuzungsstelle zugeordnete Länge l_{A=0} ist als theoretischer Grenzwert für die Länge der Gleisstromkreise anzusehen, welche mit den bekannten Schaltungen überwacht werden kann. In dar Praxis ist dieser Grenzwert jedoch deshalb nicht erreichbar, weil ein Vergleich der den Arbeitsbereich bestimmenden Spannungen mit der Schwellwertspannung U_{S} erforderlich ist, wobei dieser Vergleich zu signifikanten Über- bzw. Unterschreitungen, der durch die schraffierten Kurven bestimmten Werte führen muß.

Wird dagegen die Amplitudenänderung durch die Ein- und Abschaltung eines dem Achswiderstand etwa entsprechenden Widerstandes am Ende des Gleisstromkreises vorgenommen, so ergeben sich noch eindeutige Auswertungsergebnisse, wenn die Gleisstromkreislänge l_{GK} über den Schnittpunkt der in der Fig. 2 schraffierten Kurven hinausgeht.

Geht man davon aus, daß der genannte Widerstand R_{AP} am Ende des Gleisstromkreises dem Achswiderstand entspricht, so ergeben sich bei einer Länge l₁ des Gleisstromkreises bei guter Bettung im Frei-Zustand Amplitudenänderungen ΔU_{GgF} und bei schlechter Bettung von ΔU_{GsF}, wie sie bei der Länge l₁ in der Fig. 2 eingetragen sind. Bei der Länge l₂ des Gleisstromkreises, also im Bereich nach dem Kreuzungspunkt der schraffiert wiedergegebenen Kurven, sind die Amplitudenänderungen zwar kleiner geworden, jedoch ist ersichtlich, daß es sich dabei noch um deutlich auswertbare Änderungen handelt, wie dies auch aus der Fig. 3c klar hervorgeht.

Im Rechten Teil der Fig. 2 ist der Bereich der Grenzlänge für den Gleisstromkreis wiedergegeben, bis zu dem durch die Auswertung der Amplitudenänderung gemäß der Fig. 1 der Frei- oder Besetzt-Zustand festgestellt werden kann. In diesem Teil der Fig. 2 ist zu dem Verlauf der Gleisspannung bei guter Bettung und im Besetzt-Zustand in ausgezogener Linie der Spannungsverlauf bei geöffnetem Schalter 10 und in gestrichelter Linie bei geschlossenem Schalter 10 wiedergegeben. Es ist erkennbar, daß bei geschlossenem Schalter 10 und guter Bettung im Besetzt-Zustand durch das Öffnen und Schließen des Schalters 10 eine Amplitudenänderung von ΔU_{GgB} auftritt, und daß bei dieser Grenzlänge des Gleisstromkreises bei schlechter Bettung und im Frei-Zustand durch das Öffnen und Schließen des Schalters 10 eine Amplitudenänderung ΔU_{GsF} auftritt. In dem Grenzbereich sind die beiden vorgenannten Amplitudenänderungen etwa gleich groß, so daß unter ungünstigsten Verhältnissen nicht mehr der Besetzt- oder Frei-Zustand des Gleisabschnittes festgestellt werden kann. Der Wert ΔU_{GgB}, welcher durch entsprechende Wahl des Widerstandes R_{AP} so klein wie möglich gehalten werden sollte, übernimmt die Funktion eines von einem Arbeitsbereich A unabhängigen Schwellwertes. Für alle über diesem Schwellwert liegenden, durch das Öffnen und Schließen des Schalters 10 verursachten Amplitudenänderungen liegt der Frei-Zustand des Gleisabschnittes vor.

Aus der Fig. 2 ist auch zu erkennen, daß bei gegebener Länge l_{GK} des Gleisstromkreises, beispielsweise bei l_{GK}=l₂, die im Frei-Zustand bei periodischem An- und Abschalten des Belastungswiderstandes R_{AP} gewonnene Amplitudenänderung ΔU_{GF}, welche zwischen den Grenzwerten ΔU_{GsF}, und ΔU_{GgF}, in der Fig. 2 liegt, durch ihre Größe ein Maß für den Bettungszustand des Gleisstromkreises liefert und somit eine laufende Überwachung des Bettungszustandes ermöglicht. Die Bettung wird umso besser, je größer die Amplitude von ΔU_{GF} ist.

Die Fig. 3a bis 3d zeigen in Verbindung mit den zugehörigen Schaltungsanordnungen die Gleisspannungsverläufe bei einer unmittelbaren Messung der Gleisspannung am Ende des Gleisstromkreises gemäß dem Stand der Technik und bei einer Ausbildung des Gleisstromkreises entsprechend der Erfindung nach Fig. 1.

Die Fig. 3a gibt einen Gleisstromkreis ähnlich der Fig. 1 wieder, jedoch ohne die zusätzliche Schaltungsanordnung, bestehend aus dem Schalter 10 und dem niederohmigen Widerstand R_{AP}. Stattdessen ist zwischen den Anschlußklemmen 8 und 9 des Gleisstromkreises als Symbol für eine Auswerteinrichtung ein Gleisrelais GR dargestellt. Bei der Anordnung nach der Fig. 3a befindet sich eine eingelaufene Achse mit dem Achswiderstand R_{A} am Ort X des Gleisstromkreises.

Die Fig. 3b zeigt den Verlauf der Gleisspannung bei Durchlauf einer Achse, und zwar bei guter und schlechter Bettung im Frei-Zustand jeweils außerhalb des Gleisstromkreises, wobei die jeweiligen Spannungen U_{GgF} bzw. U_{GsF} oberhalb der Schwellwertspannung U_{S} liegen, während anschließend im Besetzt-Zustand, also im Bereich des Gleisstromkreises mit der eingelaufenen Achse des Widerstandes R_{A} die Gleisspannungen kleiner sind als die Schwellwertspannung U_{S}, wie die eingezeichneten Spannungsverläufe U_{GgB} und U_{GsB} zeigen.

Die Fig. 3c und 3d zeigen jeweils in ihren rechten Teilen in verkleinerter Darstellung das Ende des Gleisstromkreises gemäß der Fig, 1 in den beiden unterschiedlichen Schaltstellungen des Schalters 10 und in den linken Teilen den Verlauf der Gleisspannungen in Abhängigkeit von der Schaltfrequenz f_{sch} des Schalters 10. Die Fig. 3c gibt dabei den Gleisstromkreis und die zugehörigen Spannungsverläufe sowie die Amplitudenänderungen im Frei-Zustand in Abhängigkeit von der Zeit t wieder, während die Fig. 3d die entsprechenden Schaltbilder und Verläufe der Gleisspannung bei in den Gleisstromkreis eingelaufener Achse mit dem Achswiderstand R_{A}, also im Besetzt-Zustand, zeigt.

Wie bereits im Zusammenhang mit der Fig. 2 unter Hinweis auf die Fig. 3c und 3d beschrieben wurde, ergeben sich beim Frei-Zustand des Gleisabschnittes durch das periodische An- und Abschalten des Widerstandes R_{AP} große Amplitudenänderungen ΔU_{GsF} der Gleisspannung, während die Amplitudenänderung ΔU_{GgB} nur sehr klein ist.

In den Fig. 4a bis 4c sind verschiedene Schaltungsanordnungen zur Auswertung der Amplitudenänderung ΔU_{G} der Gleisspannung wiedergegeben.

Da durch die periodische Betätigung des Schalters 10 die Gleisspannung U_{G} in eine amplitudenmodulierte Schwingung umgewandelt wird, kann diese als Hüllkurve auftretende auszuwertende Schwingung ΔU_{G}=f(t) gemäß Fig. 4a durch Demodulation gewonnen werden.

In Fig. 4a ist das Ende des Gleisstromkreises mit dem Schalter 10 und dem niederohmigen Widerstand R_{AP} wiedergegeben und symbolisch eine Betätigungseinrichtung 11 zum Öffnen und Schließen des Schalters 10 mit der Frequenz f_{sch} angedeutet. Diese Schaltfrequenz ist wesentlich geringer als die Frequenz f_{GK} der Gleisspannung U_{G}. An die Anschlußklemmen 8 und 9 für den Abgriff der Gleisspannung U_{G} ist ein Demodulator 12 angeschlossen. In der Zeichnung des Demodulators 12 ist der Spannungsverlauf der abgegriffenen Gleisspannung U_{G} wiedergegeben.

An den Demodulator 12 schließt sich eine Niederfrequenzstufe 13, an, die ihrerseits mit einem Frequenzvervielfacher 14 zur Vervielfachung der Schaltfrequenz f_{sch} verbunden ist und die Schaltfrequenz f_{sch} in die Gleisstromkreisfrequenz f_{GK} umsetzt, um mit Hilfe einer Schaltungsanordnung und Anzeigeeinrichtung 15 eine aktive Anzeige zu bewirken, wobei eine Auswertung in der gleichen Weise ermöglicht wird, wie sie bisher ohne die Amplitudenmodulation vorgenommen wurde. Allerdings ist die Amplitude der Schwellwertspannung U_{S} sehr viel niedriger als bei den bekannten Gleisstromkreisen ohne die Modulation der Gleisspannung, da gemäß den Erläuterungen zu der Fig. 2 die Amplitudenänderung ΔU_{GsF} zur Frei-Anzeige nur den im ungünstigsten Fall im Besetzt-Zustand bei bester Bettung auftretende Wert ΔU_{GgB} überschreiten muß.

Gemäß Fig. 4b erfolgt eine unmittelbare Auswertung der sich mit der Schaltfrequenz f_{sch} ändernden Amplitude ΔU_{G} der Gleisspannung. Bei dieser Anordnung ist der Frequenz-Vervielfacher 14 nicht vorgesehen, sondern in einem Vorsatzgerät 16 lediglich der Demulator 12 und die Niederfrequenzstufe 13 entsprechend Fig. 4a angeordnet. In der Schaltungs- und Anzeigeeinrichtung 15 erfolgt eine aktive Anzeige entsprechend der Schaltfrequenz f_{sch}, wie dies in der dargestellten Anzeigeeinrichtung 15 angedeutet ist.

Bei der Anordnung nach Fig. 4c ist wiederum ein Vorsatzgerät 16 gemäß Fig. 4b vorgesehen. Die Schaltungs- und Anzeigeeinrichtung 15 weist in diesem Falle zusätzlich einen der eigentlichen Anzeigevorrichtung vorgeordneten Gleichrichter 17 auf, so daß die Auswertung für den Frei- und Besetzt-Zustand mit der Gleichspannung ΔU_{G}- erfolgt.

Fig. 5 zeigt eine weitere Möglichkeit der Auswertung der modulierten Schwingung zur Anzeige des Frei- und Besetzt-Zustandes. Bei dieser Anordnung wird die in der beschriebenen Weise amplitudenmodulierte Schwingung, deren Hüllkurve die auszuwertende Amplitudenänderung ΔU_{G} enthält, einer Filterschaltung 18 zugeleitet. In dieser Schaltung wird eine mit der Schaltfrequenz f_{sch} ablaufende sinusförmige Grundschwingung U_{Gsch}=f(t) herausgefiltert. Da diese herausgefilterte Schwingung proportional der Amplitudenänderung ΔU_{G} ist, kann in der nachfolgenden Schaltungs- und Anzeigevorrichtung 15 eine mit der Schaltfrequenz f_{sch} arbeitende Anzeige erfolgen.

Ein völlig anders arbeitendes Auswerteprinzip zum Erkennen des Frei- oder Besetzt-Zustandes ist in den Fig. 6 und 7 dargestellt.

Grundgedanke dieser Auswerte-Anordnung ist es, nicht mehr wie bisher mit konstanter Schwellwertspannung U_{S} zu arbeiten, sondern die Schwellwertspannung von 0 anfangend kontinuierlich bis zum einen Maximalwert zu vergrößern und diesen Vorgang periodisch zu wiederholen.

Durch die Änderung der Amplitude der Schwellwertspannung wird die Größe des ΔU_{G}-Bereiches abgetastet, wie dies im Prinzip für den Frei- und Besetzt-Zustand in Fig. 6 dargestellt ist. In dem jeweiligen linken Teil der grefischen Darstellungen der Fig. 6, sind die Gleisspannung U_{G} in Abhängigkeit von der Zeit t, und zwar oben für den Frei-Zustand und unten für den Besetzt-Zustand während eines Schaltvorganges mittels des Schalters 10 wiedergegeben.

In dem jeweiligen rechten Teil der grafischen Darstellungen sind die Schwellwertspannungen U_{S} in Abhängigkeit der Zeit t dargestellt.

In beiden Figuren sind jeweils die Gleisspannungsverläufe für gute und schlechte Bettung wiedergegeben.

Man erkennt, daß bei von Null anwachsender Amplitude der Schwellwertspannung U_{S} trotz des An- und Abschaltens des Widerstandes R_{AP} durch Betätigung des Schalters 10 der Frei-Zustand angezeigt wird, bis die Schwellwertspannung U_{S} einen Wert erreicht, bei dem der ΔU_{G}-Bereich beginnt. Innerhalb des gesamten ΔU_{G}-Bereiches tritt bei weiterem Anwachsen von U_{S} als dynamisches Signal ein dauernder Wechsel zwischen Frei- und Besetzt-Anzeige im Takt der Schaltfrequenz f_{sch} auf. Bei vorgegebener Schaltfrequenz f_{sch} ist die Anzahl n der Frei-/Besetzt-Wechsel direkt proportional der zu messenden Amplitude ΔU_{G}. Bei weiterem Anwachsen der Schwellwertspannung U_{S} über den im Frei-Zustand maximal auftretenden Wert U_{G} der Gleisspannung hinaus, verschwindet das dynamische Signal wieder und es wird kontinuierlich der Besetzt-Zustand angezeigt. Da auch bei besetztem Gleisstromkreis eine kleine, bei bester Bettung ihren Höchstwert erreichende Amplitudenänderung ΔU_{GgB} möglich ist, ergibt sich beim Auswerten der Anzahl n der Frei-/Besetzt-Wechsel ein Grenzwert nₘᵢₙ (siehe Fig. 6 unten), so daß der Frei-Zustand für n großer nₘᵢₙ, der Besetzt-Zustand für n kleiner nₘᵢₙ gegeben ist. Die Anzahl n der Wechsel ist gleichzeitig ein Kriterium für den Bettungszustand, da n mit besser werdender Bettung zunimmt. Die die Meßgröße darstellende Anzahl n der Wechsel kann sowohl mit einer einfachen Auswerteinrichtung mit einem einzigen Ausgang oder mit einer Auswerteinrichtung gemessen werden, die eine aktive Anzeige mit zwei getrennten Ausgängen für die Frei- und Besetzt-Anzeige aufweist.

Die Fig. 7 gibt ein Schaltschema einer Auswerte-Schaltung für eine aktive Anzeige nach dem in Fig. 6 beschriebenen Prinzip wieder.

Die mit der Schaltfrequenz f_{sch} arbeitende Einrichtung 11 ist als Taktgenerator ausgebildet, um den Schalter 10 periodisch zu betätigen. Die amplitudenmodulierte Gleisspannung wird der Auswerte-Schalteinrichtung 19 zugeleitet, die ihrerseits mit einem Abtastgenerator 20 verbunden ist, der eine sägezahnförmige Schwellwertspannung U_{S} erzeugt, die mit der jeweiligen Amplitude der amplitudenmodulierten Gleisspannung U_{G} verglichen wird, und in der im Zusammenhang mit Fig. 6 beschriebenen Weise zu dem Wechsel der Frei-/Besetzt-Anzeige führt, welche sich mit der Frequenz f_{sch} ändert. In Verbindung mit einer Zähleinrichtung 21 und entsprechend voreingestellten Vergleichs- und Anzeige-Einrichtungen 22 und 23 erfolgt bei einer Anzahl der Wechsel n kleiner als nₘᵢₙ die Besetzt-Anzeige, während umgekehrt bei größerer Anzahl n der Wechsel größer als nₘᵢₙ der Frei-Zustand angezeigt wird.

Die Anzahl n der Frei-/Besetzt-Wechsel ist gleichzeitig ein Maß für die Bettungsableitung des Gleises, da n bei konstanter Schaltfrequenz f_{sch} und konstanter Abtastfrequenz f_{abt}=$\frac{\text{1}}{\text{T}}$ nur von der Amplitudenänderung U_{G} abhängig ist.

Bei der Anordnung nach Anspruch 8 können mit den beschriebenen Auswerteschaltungen jeweils vom Anfang und Ende des Gleisabschnittes zu dessen Mitte hin die Amplitudenänderungen bis zur jeweiligen Grenze der Auswertung erfaßt werden, so daß der Gleisabschnitt eine entsprechend größere Länge als in dem Beispiel aufweisen kann.

## Patentansprüche

1. Gleisstromkreis mit oder ohne Isolierstöße für Eisenbahnanlagen, bei dem der Anfang des zu überwachenden Gleisabschnittes mit einer Wechselspannungsquelle (5) über Anschlußklemmen verbunden ist und am Ende des Gleisabschnittes der Länge l_{GK} die noch vorhandene Wechselspannung abgegriffen und zur Anzeige des Frei- oder Besetzt-Zustandes verwendet wird, **dadurch gekennzeichnet,** daß zur Erzeugung eines dynamischen Signals im Zuge des Gleisabschnittes zwischen den Gleisen (1,2) eine Schaltungsanordnung, bestehend aus einer Reihenschaltung eines niederohmigen Widerstandes (R_{AP}) und eines periodisch betätigbaren Schalters (10) zur periodischen Änderung (Modulation) der Amplituden der Wechselspannung mit einer im Vergleich zur Wechselspannung wesentlich geringeren Frequenz (f_{sch}) und eine die Amplitudenänderung (ΔU_{G}) dieser Wechselspannung mit der bei bester Bettung und im Besetzt-Zustand beim Öffnen und Schließen des Schalters am Ende des Gleisabschnittes auftretenden Amplitudenänderung (ΔU_{GB}) vergleichende sowie anzeigende Einrichtung (15) vorgesehen sind.

2. Gleisstromkreis nach Anspruch 1, **dadurch gekennzeichnet,** daß die Schaltungsanordnung, bestehen aus der Reihenschaltung des niederohmigen Widerstandes (R_{AP}) und dem periodisch betätigbaren Schalters (10) am Ende des Gleisabschnittes parallel zu den Anschlußklemmen (8,9) für den Abgriff der Wechselspannung angeordnet ist.

3. Gleisstromkreis nach den Ansprüchen 1 oder 2,
**dadurch gekennzeichnet,**
daß der Anzeigevorrichtung (15) eine Demodulationsschaltung (12) für die am Ende des Gleisabschnittes abgegriffene modulierte Wechselspannung vorgeordnet ist.

4. Gleisstromkreis nach den Ansprüchen 1 bis 3,
**dadurch gekennzeichnet,**
daß der Anzeigeeinrichtung (15) für die am Ende des Gleisabschnittes abgegriffene und demodulierte Wechselspannung eine Gleichrichterschaltung (17) vorgeordnet ist.

5. Gleisstromkreis nach den Ansprüchen 1 bis 3,
**dadurch gekennzeichnet,**
daß der Anzeigeeinrichtung (15) für die am Ende des Gleisabschnittes abgegriffene demodulierte Wechselspannung eine Schaltung (14) zur Umsetzung in einen anderen Frequenzbereich vorgeordnet ist.

6. Gleisstromkreis nach den Ansprüchen 1 bis 3,
**dadurch gekennzeichnet,**
daß der Anzeigeeinrichtung (15) für die am Ende des Gleisabschnittes abgegriffene und demodulierte Wechselspannung eine Schaltung (18) zum Herausfiltern einer Grundschwingung aus dem Verlauf der demodulierten Wechselspannung vorgeordnet ist.

7. Gleisstromkreis nach einem der Ansprüche 1 oder 2,
**dadurch gekennzeichnet,**
daß eine als Vergleichseinrichtung arbeitende Auswertschaltung (19) für die am Ende des Gleisabschnittes abgegriffene modulierte Wechselspannung vorgesehen und mit einem Abtastgenerator (20) verbunden ist, welcher eine sich periodisch und lineär ändernde Vergleichsspannung (Schwellwertspannung) erzeugt, die eine wesentlich kleinere Frequenz als die Modulationsfrequenz der abgegriffenan Wechselspannung und einen die Amplitudenänderung der Wechselspannung merkbar übersteigenden Maximalwert aufweist, und daß die Auswertschaltung beim Vergleich der jeweiligen Amplituden der Wechselspannung mit der Vergleichsspannung einen periodischen Wechsel der Anzeige bewirkt, wenn die Vergleichsspannung im Bereich dar Amplitudenänderung der abgegriffenen Wechselspannung liegt und bei Vergleichsspannungen größer oder kleiner als die Amplitude der Wechselspannung eine kontinuierliche Frei- oder Besetzt-Anzeige bewirkt.

8. Gleisstromkreis nach einem der vorhergehenden Ansprüche, **dadurch gekennzeichnet,** daß sowohl am Ende als auch am Anfang des Gleisabschnittes je eine Schaltungsanordnung, bestehend aus einer Reihenschaltung eines niederohmigen Widerstandes (R_{AP}) und eines periodisch betätigbaren Schalters (10), und eine die Schalter synchron betätigbare Einrichtung vorgesehen sind in Verbindung mit einer Vergleichseinrichtung zur Auswahl der jeweiligen Wechselspannung mit der geringerem Amplitudenänderung U_{G} und einer weiteren die geringere Amplitudenänderung der Wechselspannung mit der bei bester Bettung und im Besetzt-Zustand beim Öffnen und Schließen des am Ende des Gleisstromkreises vorgesehenen Schalters auftretenden Amplitudenänderung vergleichenden sowie anzeigenden Einrichtung (15).

## Claims

1. A track circuit with or without insulated joints for railway installations, in which the beginning of the track section to be monitored is connected by means of connections to an a.c. voltage source (5) and at the end of the track section of the length l_{GK} the a.c. voltage which is still present is tapped and is used to display the clear or occupied condition, **characterised in that** in order to produce a dynamic signal in the course of the track section between the tracks (1,2) there is provided a circuit arrangement consisting of a series circuit of a low-ohmic resistor (R_{AP}) and of a periodically actuable switch (10) for periodically changing (modulating) the amplitudes of the a.c. voltage at a frequency (f_{sch}) which is substantially lower in comparison to the a.c. voltage, and there is provided an arrangement (15) comparing and indicating the amplitude change (ΔU_{G}) of this a.c. voltage with the amplitude change (ΔU_{GB}) which occurs with best bedding and in the occupied condition when opening and closing the switch at the end of the track section.

2. A track circuit according to claim 1, **characterised in that** the circuit arrangement, consisting of the series circuit of the low-ohmic resistor (R_{AP}) and the periodically actuable switch (10), is arranged at the end of the track section parallel to the connections (8,9) for the tapping of the a.c. voltage.

3. A track circuit according to claims 1 or 2, **characterised in that** in front of the indicator device (15) is arranged a demodulation circuit (12) for the modulated a.c. voltage tapped at the end of the track section.

4. A track circuit according to claims 1 to 3, **characterised in that** in front of the indicator device (15) for the a.c. voltage, which is tapped at the end of the track section and demodulated, is arranged a rectifier circuit (17).

5. A track circuit according to claims 1 to 3, **characterised in that** in front of the indicator device (15) for the demodulated a.c. voltage, tapped at the end of the track section is arranged a circuit (14) for converting into another frequency range.

6. A track circuit according to claims 1 to 3, **characterised in that** in front of the indicator device (15) for the a.c. voltage which is tapped at the end of the track section and demodulated, is arranged a circuit (18) for filtering out a first harmonic from the course of the demodulated a.c. voltage.

7. A track circuit according to any one of claims 1 or 2, **characterised in that** an evaluation circuit (19) operating as a comparison device is provided for the modulated a.c. voltage tapped at the end of the track section and is connected to a sampling generator (20) which produces a periodic and linearly changing comparison voltage (threshold value voltage), which has a substantially smaller frequency than the modulation frequency of the tapped a.c. voltage and a maximum value noticeably exceeding the amplitude change of the a.c. voltage and that the evaluation circuit causes a periodic change in the indication on comparison of the respective amplitudes of the a.c. voltage with the comparison voltage, if the comparison voltage is in the region of the amplitude change of the tapped a.c. voltage and causes a continuous clear or occupied indication with comparison voltages greater than or less than the amplitude of the a.c. voltage.

8. A track circuit according to any one of the preceding claims, **characterised in that** both at the end and at the beginning of the track section there is provided in each case a circuit arrangement, consisting of a series circuit of a low-ohmic resistor (R_{AP}) and a periodically actuable switch (10), and a device synchronously actuable with the switches, in connection with a comparison device for selecting the respective a.c. voltage with the lower amplitude change U_{G} and with a further device (15) comparing and indicating the lower amplitude change of the a.c. voltage with the amplitude change occurring when there is best bedding and in the occupied condition, when opening and closing the switch provided at the end of the track circuit.

## Revendications

1. Circuit de voie avec ou sans joints de rails isolants pour installations ferroviaires, avec lequel le début de la section ou canton de voie à surveiller est relié par des bornes de raccordement à une source de tension alternative (5), et avec lequel la tension alternative encore présente à la fin du canton, ayant la longueur l_{GK}, est prélevée et utilisée pour indiquer l'état libre ou l'état occupé, caractérisé en ce que, pour la génération d'un signal dynamique, un montage formé de la connexion en série d'une résistance (R_{AP}) à faible valeur ohmique et d'un interrupteur (10) pouvant être commandé périodiquement, est prévu entre les rails (1, 2) sur le trajet du canton de voie en vue du changement (modulation) périodique des amplitudes de la tension alternative avec une fréquence (f_{sch}) qui est nettement plus faible que celle de la tension alternative, et un dispositif (15) est prévu pour comparer le changement d'amplitude (ΔU_{G}) de cette tension alternative avec le changement d'amplitude (ΔU_{GB}) apparaissant à la fin du canton, avec le meilleur ballast et à l'état occupé, à l'ouverture et la fermeture de l'interrupteur, ainsi que pour afficher le résultat de cette comparaison.

2. Circuit de voie selon la revendication 1, caractérisé en ce que le montage formé de la connexion en série de la résistance (R_{AP}) à faible valeur ohmique et de l'interrupteur (10) commandé périodiquement, est disposé parallèlement aux bornes de raccordement (8, 9) pour le prélèvement de la tension alternative à la fin du canton de voie.

3. Circuit de voie selon la revendication 1 ou 2, caractérisé en ce que le dispositif d'affichage (15) est précédé d'un circuit de démodulation (12) pour la tension alternative modulée prélevée à la fin du canton de voie.

4. Circuit de voie selon les revendications 1 à 3, caractérisé en ce que le dispositif d'affichage (15) pour la tension alternative prélevée à la fin du canton de voie et démodulée, est précédé d'un circuit de redressement (17).

5. Circuit de voie selon les revendications 1 à 3, caractérisé en ce que le dispositif d'affichage (15) pour la tension alternative prélevée à la fin du canton de voie et démodulée, est précédé d'un circuit (14) pour la conversion en une autre bande de fréquences.

6. Circuit de voie selon les revendications 1 à 3, caractérisé en ce que le dispositif d'affichage (15) pour la tension alternative prélevée à la fin du canton de voie et démodulée, est précédé d'un circuit (18) pour extraire par filtrage une oscillation fondamentale de l'allure de la tension alternative démodulée.

7. Circuit de voie selon la revendication 1 ou 2, caractérisé en ce qu'un circuit d'exploitation (19), travaillant comme un dispositif de comparaison, est prévu pour la tension alternative modulée, prélevée à la fin du canton de voie, et est relié à un générateur de balayage (20) qui produit une tension de comparaison (tension de seuil) changeant périodiquement et linéairement, qui présente une fréquence nettement plus petite que la fréquence de modulation de la tension alternative prélevée et une valeur maximale dépassant nettement le changement d'amplitude de la tension alternative, et que le circuit d'exploitation, lors de la comparaison des différentes amplitudes de la tension alternative avec la tension de comparaison, provoque une alternance périodique de l'affichage si la tension de comparaison est comprise dans le domaine du changement d'amplitude de la tension alternative prélevée, et provoque un affichage continu de l'état libre ou de l'état occupé si les tensions de comparaison sont plus grandes ou plus petites que l'amplitude de la tension alternative.

8. Circuit de voie selon une des revendications précédentes, caractérisé en ce qu'un montage formé de la connexion en série d'une résistance (R_{AP}) à faible valeur ohmique et d'un interrupteur (10) pouvant être commandé périodiquement, est prévu à la fois à la fin et au début du canton de voie, ainsi qu'un dispositif commandant les interrupteurs de façon synchrone, en liaison avec un dispositif de comparaison pour sélectionner la tension alternative ayant chaque fois le changement d'amplitude U_{G} le plus faible, ainsi qu'avec un dispositif supplémentaire (15) comparant le plus faible changement d'amplitude de la tension alternative avec le changement d'amplitude apparaissant, avec le meilleur ballast et à l'état occupé, à l'ouverture et la fermeture de l'interrupteur prévu à la fin du circuit de voie, et affichant le résultat de cette comparaison.
